# EUROPÄISCHE PATENTSCHRIFT

(11) **EP 0 455 258 B1**
(45) Veröffentlichungstag und Bekanntmachung des Hinweises auf die Patenterteilung: **24.03.1993**
(21) Anmeldenummer: 91107221.3
(22) Anmeldetag: 03.05.1991
(51) Int. Cl.: F01B 17/02

(54) **Verfahren zum Antrieb eines pneumatischen Motors und Vorrichtung zur Durchführung des Verfahrens**
Method for operating a pneumatic motor and device for working the method
Procédé d'opération d'un moteur pneumatique et dispositif pour l'exécution de ce procédé

(30) Priorität: 04.05.1990 DE 4014372; 04.10.1990 DE 4031324
(43) Veröffentlichungstag der Anmeldung: 06.11.1991
(73) Patentinhaber: Barth, Wolfgang, D-91438 Bad Windsheim (DE)
(72) Erfinder: Barth, Wolfgang, D-91438 Bad Windsheim (DE)
(74) Vertreter: Berg, Gert

(56) Entgegenhaltungen:
- EP-A- 0 044 738
- DE-C- 565 927
- GB-A- 1 007 383
- GB-A- 1 046 882
- GB-A- 1 064 887

## Beschreibung

Die Erfindung betrifft ein neuartiges Verfahren zum Antrieb eines pneumatischen Motors und eine Vorrichtung zur Durchführung des Verfahrens.

Das neuartige Verfahren ersetzt herkömmliche Otto- oder Dieselmotoren bzw. Verbrennungsmotoren aller Art.

Alle bisher bekannten Verfahren und Vorrichtungen für den Antrieb von Motoren weisen den Nachteil auf, daß sie einen verhältnismäßig geringen Wirkungsgrad haben.

Der Erfindung liegt die Aufgabe zugrunde, ein Verfahren und eine Vorrichtung zur Durchführung des Verfahrens zu schaffen, das ein System aufweist, mit dem ein wesentlich größerer Leistungsfaktor, als das bei bisher bekannten Motoren möglich war, erzielbar ist und mit dem es ermöglicht wird, Antriebsenergie auf wirtschaftliche und wirkungsvolle Art zu nutzen.

Erfindungsgemäß wird die Aufgabe durch die kennzeichnenden Merkmale des Verfahrensanspruches 1 gelöst, wobei weitere Ausgestaltungen durch den Verfahrensanspruch 2, 3 und 4 gelöst werden; die Aufgabe wird auch durch die kennzeichnenden Merkmale des Sachanspruches 5 gelöst, wobei weitere Ausgestaltungen durch die Merkmale der Ansprüche 5 - 10 gelöst werden.

Erfindungsgemäß ergibt sich der Vorteil, daß während des Arbeitsvorganges Energie gespeichert und im anschließenden Arbeitsvorgang genutzt werden kann, so daß nach Beendigung der Anlaufphase eine Energiespeicherung bis zu 80 % erzielbar ist.

In der Zeichnung sind zwei Ausführungsbeispiele des Gegenstandes der Erfindung dargestellt.

Es wird eine Tabelle (A) beigefügt, welche die erzielbaren prozentualen Druck-Rückspeicherungs-Prozentsätze, nach Beendigung des Anlaufverfahrens während der normalen Arbeitsphase angibt.

In der Zeichnug zeigt:
- Fig. 1: einen der in Reihe geschalteten Zylinder entsprechend der Stellung des Zylinders II gemäß Fig. 3 in vergrößertem Maßstab;
- Fig. 1a: den Gleitkolbenteller 11 mit den mit diesem einstückig verbundenen sich nach aufwärts erstreckenden Schubstützen und den sich nach abwärts erstreckenden Zweigen;
- Fig. 2: sechs der in Reihe geschalteten Arbeitszylinder von insgesamt acht Arbeitszylindern, wobei die letzten beiden zur besseren Übersichtlichkeit fortgelassen worden sind im Längsschnitt;
- Fig. 3: die ersten drei der in Reihe geschalteten Arbeitszylinder gemäß einem anderen Ausführungsbeispiel, wobei der Zylinder III in den drei Stellungen III a, III b, IIIc eine komplette Arbeitsphase des Zylinders III nach der Durchführung des Arbeitshubes darstellt;
- ig. 4: vier der in Reihe geschalteten Arbeitszylinder gemäß einem anderen Ausführungsbeispiel der Durchführung des Verfahrens;
- Fig. 5: eine Anordnung von acht zu einem Arbeitssystem zusammengefaßten Arbeitsdruckzylindern mit Verwendung zusätzlicher Kleinkompressoren zur Umströmkompression (wobei auch ein Umströmkompressor das gesamte System innerhalb des Umströmprozesses versorgen kann).
- Fig. 6: zeigt die vertikal geringfügig bewegliche Befestigung des Zylindergehäuses der Steuerzylinder am Gleitkolbenteller 9A.
- Fig. 7: ein zweites Ausführungsbeispiel eines zur Durchführung der Drucküberführung erforderlichen besonders gestalteten einseitigen Steuerzylinders;

Das Verfahren zum Antrieb des pneumatischen Motors und der Verwendung eines ernergiesparenden Antriebssystemes besteht darin, daß das Antriebssystem eine Vielzahl von beispielsweise acht in Reihe geschalteten Arbeitszylindern I-VIII enthält, wie das in Fig. 5 dargestellt ist.

Jeder dieser in Reihe geschalteten Arbeitszylinder I bis VI enthält, wie das in Fig. 1 dargestellt ist, einen geschlossenen Druckexpansionsraum 15, der während der gesamten Arbeitszeit eine gleichbleibende Druckluftmenge enthält, deren vor dem Arbeitsschub aufgebrachter Spandruck auf den Gleitkolbenteller 2 einwirkt, welcher mit der Kolbenstange 5 über einen, eine Arretierung 3 enthaltenden Arretierungsverschluß 6 mit der die Arbeitsleistung auf die Pleuelvorrichtung übertragenden Kolbenstange 5 des Arbeitszylinders lösbar verbunden ist. Dieser vor dem Arbeitssschub aufgebrachte Spanndruck verfährt nach dem Arbeitsschub um 50 % seines ursprünglich aufgefahrenen Spanndruckwertes expandierend,den Gleitkolbenteller 2 um die Weglänge der Expansion bei gleichzeitiger Arbeitsleistung. In jedem der Arbeitszylinder I-VIII ist im unterhalb des Gleitkolbentellers 2 befindlichen Bereich ein Druckumfahrraum 16 angeordnet, der einerseits mit einer an eine Druckluftquelle 29 angeschlossenen Injektions-Druckleitung 27 verbunden ist, die über steuerbare Relaisventile mit dem Druckumfahrraum aller übrigen Arbeitsdruckzylinder verbunden ist und der andererseits mit einer die Druckumfahrräume aller Arbeitsdruckzylinder I-VIII miteinander über steuerbare Relaisventile verbindenden Druckumfahrleitung 28 verbunden ist, derart, daß das nach dem Arbeitshub aus dem Druckumfahrraum 16 expandierende Arbeitsfluidum über die, durch Relaisventile steuerbare Druckumfahrleitung 28 in den einzelnen Druckumfahrräumen 16 der nachfolgenden Arbeitsdruck-Zylinder speicherbar ist (s. Tabelle A hierzu) und zum erneuten Auffahren des pneumatischen Spanndruckes im Druckexpansionsraum 15 teils aus den in den Druckumfahrraum 16 aller nachfolgenden Arbeitsdruck-Zylinder rückgespeicherte Druckfluidum über die relaisgesteuerte Energie-Druckumfahrleitung 28 in den Druckumfahrraum 16 einfahrbar ist und das für das Aufbringen des erforderlichen Spanndruckes noch benötigte Druckfluidum über die Injektions-Druckleitung 27 aus der Druckluftquelle 29 zuführbar ist, so daß der als Arbeitskolben wirkende Gleitkolbenteller 2 wieder aufwärts verfahren und der für den nächsten Arbeitshub erforderliche Spanndruck im Druckexpansionsraum 15 aufgefahren wird.

Bei Verwendung von beispielsweise acht Arbeitszylindern I-VIII wird in die Druckumfahrräume 16 der jeweils ersten drei Arbeitszylinder aus der Druckluftquelle 29 100 % des erforderlichen Spanndruckes zugeführt, wobei der jeweils dritte Arbeitszylinder III den Arbeitsschub durchführt, wobei der Druckumfahrraum 16 des folgenden Arbeitszylinders über die Druckumfahrleitung zuerst relaisgesteuert mit dem Druckumfahrraum 16 des nächsten Arbeitsdruckzylinders verbunden wird, wobei nach Druckausgleich 50 % des Spanndruckes in diesem gespeichert werden, worauf die Druckumfahrleitung mit dem nachfolgenden Arbeitsdruckzylinder verbunden wird, wo wiederum an Druckausgleich 50 % dieses Spanndruckes dort gespeichert werden und sofort, bis während des Betriebes jeweils annähernd 80 % des Druckfluidums speicherbar wieder verwendet sind.

Der noch erforderliche Restdruck des Druckumfahrraumes 16 wird mittels eines aus der Druckluftquelle 29 eingespeisten Druckfluidums in die Nachfolgebehälter überfahren.

Die Vielzahl von in Reihe geschalteten Arbeitszylindern kann parallel verlaufend mehrfach verwendet werden, um einen kontinuierlichen Kurbelwellenantrieb zu gewährleisten.

In der Tabelle wird zur besseren Darstellung davon ausgegangen, daß die speicherbaren Auffahrwerte innerhalb der Druckumfahrräume 16 und die für den folgenden Arbeitshub erforderlichen fehlenden Restwerte als Injektionsenergie nach Vollendung des Schubes über einen Kompressor 30 aus der freien Luft der Druckluftquelle 29 und von dieser über die Injektions-Druckleitung dem Druckumfahrraum 16 zugeführt werden. Die Druckumführung aus dem Druckumfahrraum 16 vor der Entlastung erfolgt bei einem Druck von 10 bar in dem Druckumfahrraum 16 des Folgebehälters, der zur Arbeit mit der vollen Leistung von 10 bar vorbereitet wird, wobei für das System ein Umströmkompressor oder mehrere Umströmkompressoren in Form von Kleinkompressoren 32 verwendet werden können.

Diese Überführung entspricht der Leistung nach dem energielosen Druckumflauf bzw. -ausgleich von maximal 20 % der abzugebenden Energie. Aus der freien Luft wird stetig nur noch ca. 1 % Verschleißenergie zugeführt.

Die Drucküberführung erfolgt gemäß der Tabelle A aus dem Druckumfahrraum 16 desjenigen Arbeitszylinders 1, in welchem der Arbeits-Schub gerade vollendet worden ist, in den Druckumfahrraum 16, beispielsweise des nächsten Zylinders III über die Energie-Druckumfahrleitung 28, in welcher nur die steuerbaren Regelventile vom Druckumfahrraum 16 dieses ersten Arbeitszylinders, in welchem der Arbeits-Schub gerade vollendet worden ist, zum Umfahrraum 16 beispielsweise des übernächsten Zylinders III geöffnet sind.

Es folgt ein Druckausgleich nach der Formel:$\text{D =} \frac{\text{a + b}}{\text{3}} \text{=} \frac{\text{100 + 0}}{\text{3}} \text{= 33 Vol %}$
wobei
- D =: der ausgleichende Druck in Volumen % ist.
- a =: der Anfangsdruck im Arbeitszylinder ist, in welchem der Arbeitsschub gerade vollendet ist und
- b =: der Druck im Arbeitszylinder III ist, der vor dem Anfahrstadium = Null ist.

Für das zu überführende Druckfluidum ist der Kompressionsaufwand gleich dem Arbeitsaufwand des Umströmkompressors:$\text{D =} \frac{\text{a + b}}{\text{2}} \text{= 50 Vol. %}$

Der Druckumfahrraum 16 desjenigen Arbeitszylinders, der den dann anschließend folgenden Arbeit-Schub gerade vollendet hat, wird dann in einem anschließenden Verfahrensschritt über die Druckumfahrleitung 28 bei entsprechender Einstellung der steuerbaren Regelventile mit dem Druckumfahrraum 16 des nächstfolgenden Zylinders IV verbunden, wobei nach entsprechendem Druckausgleich$\text{D =} \frac{\text{50 + 0}}{\text{2}} \text{= 25 Vol. %}$
im Druckfahrraum dieses Zylinders gespeichert werden können, und sofort nach der Tabelle A.

Wie aus Fig. 1 ersichtlich ist, weist der Arbeitszylinder einen am Druckexpansionsraum 15 anliegenden Gleitkolbenteller 2 als Arbeitskolben auf, der mittels einer Arretierung 3 eines Arretierungsverschlusses 6 mit der durch eine Führung 4 verlaufenden Kolbenstange 5 arretierbar ist, wobei sich in bestimmtem Abstand unterhalb des Gleitkolbentellers 2 ein Gleitkolbenteller 9 und ein mit nach aufwärts verlaufenden und sich in Gleitdichtungen und Gleitöffnungen 10 durch den Gleitkolbenteller 9 hindurcherstreckenden Schubstützen 7 versehener Gleitkolbenteller 11 befindet, der mit steuerbaren Ventilen c versehen ist, wobei der Druckumfahrraum 16 nach unten zu durch eine arretierbare Kolbenteller-Bodenplatte 12 verschlossen ist, wobei diese Schubstützen 7 starr mit dem Gleitkolbenteller 11 verbunden sind.

Die mit dem Gleitkolbenteller 2 einstückig verbundene Führung 4 ist mittels einer Arretierung 3′ feststellbar. Der Gleitkolbenteller 9 kann durch zwei Gleitkolbenteller 9A und 9B ersetzt werden, wobei der obere Gleitkolbenteller 9A mit dem Zylindergehäuse 50 eines Steuerzylinders 8 gemäß Fig. 6 starr verbunden ist,wobei der untere Gleitkolbenteller 9B mit der Kolbenstange 52 eines zweiseitig umsteuerbaren Kolbens 51 dieses Steuerzylinders 8 starr verbunden ist.

Bei der Umsteuerung des Steuerzylinders 8 wird derselbe einmal vom Umströmkompressor 30′ eingefahrene Druck ständig in den Gegendruckraum umgesteuert.

Die Schubstützen verlaufen durch alle Gleitkolbenteller 9A und 9B, jedoch nicht durch den Gleitkolbenteller 2, aber ihre abwärts verlaufenden Zweige 7′ erstrecken sich auch durch die Gleitkolbenteller-Bodenplatte 12, wodurch gewährleistet wird,daß durch die starre Befestigung der Schubstützen 7 am Gleitkolbenteller 11 bei Verschiebung des Gleitkolbentellers 11 kein Schub- oder Druckstau entsteht. Alle Ventil-, Schalt- und Arretierungssysteme werden elektrisch gesteuert.

Um eine Vakuumbildung beim auseinander bewegen der Gleitkolbenteller 9A und 9B zu verhindern, wird eine Öffnung im Gleitkolbenteller 9a frei, die eine Verbindung zur Atmosphäre schafft.

In Fig. 7 ist ein weiteres Ausführungsbeispiel eines zur Durchführung der Drucküberführung erforderlichen, einseitig steuerbaren Steuerzylinders 41 dargestellt.

Während der Druckentlastung, jedoch noch vor der Restdrucküberführung im Druckumfahrraum 16 liegt der Gleitkolbenteller 2 stetig auf einem Lösestempel 38 auf und drückt eine als Spreizklammer wirkende Schere 39 auseinander, weil der Lösestempel 38 mit einer Feder 40 mit geringer Federspannkraft ausgestattet ist.

Bei einsetzender Drucküberführung werden die Druckstempel 37 durch die erfolgende Verschiebung der Gleitkolbenteller 9A und 9B eingefahren und im oberen Totpunkt der aufgefahrenen bzw. zusammengefahrenen Gleitkolbenteller 9A und 9B arretiert, wobei der Flächendruck des Gleitkolbentellers 2 auf dem Lösestempel 38 nachläßt, sobald der Gleitkolbenteller 11 zusammen mit seinen Schubstützen 7 nach der Arretierung vertikal aufwärts verfahren wird.

Die spreizklammerartige Schere 39 schließt sich dann und der Kolben des Druckstempel 37 ist arretiert.

Der Druckstempel 37 fährt erst aus, wenn der Druck im Druckumfahrraum 16 auf ein bestimmtes Niveau gesunken ist. Bei wieder steigendem Druck im Druckumfahrraum 16 werden die Druckstempel 37 durch Gleittellerverschiebung eingefahren und im oberen Totpunkt der zusammengefahrenen Gleitkolbenteller 9A und 9B arretiert. Der Gleitkolbenteller 11 verschiebt den Gleitkolbenteller 9B und nach dessen Zusammentreffen mit dem Gleitkolbenteller 9A auch diesen vertikal aufwärts; ist dann der Lösestempel 38 druckentlastet, so schließt die Schere 39 und arretiert so den Druckstempel 37.

Der Druckkammerraum 42 des einseitig steuerbaren Steuerzylinders 41 ist mittels einer Druckleitung mit einem Druckkessel 43 verbunden, dessen Raumvolumen um ein vielfachen größer ist als das Raumvolumen der Druckkammer 42 um ein en Druckabfall im Druckumfahrraum 16 bei der Drucküberführung zu verhindern.

In der Gehäusewandung des Zylinders ist ein in den Druckexpansionsraum 15 mündender Druckzuleitungsstutzen 1 3 angeordnet, der mit der von der Druckluftquelle 29 kommenden Injektions-Druckleitung 27 verbunden ist. Die Energie-Druckumfahrleitung 28 ist mittels einer Verbindungsleitung 19 mit dem Druckumfahrraum 16 verbunden, wobei in der Seitenwandung jedes Zylinders 1 ein, den zwischen dem Gleitkolbenteller 2 und dem oberen Gleitkolbenteller 9A liegendem Raum mit der Atmosphäre verbindender Verbindungsstutzen 17 im unteren Bereich dieses Raumes angeordnet ist.

Anschließend wird die Wirkungsweise des pneumatischen Motors gemäß Fig. 2 erläutert.

Wie aus Fig. 2 ersichtlich ist, sind acht in Reihe geschaltete Arbeitszylinder I-VIII vorgesehen, wobei in Fig. 2 von den acht in Reihe geschalteten Zylindern der besseren Übersichtlichkeit wegen nur die ersten sechs dargestellt und die letzten zwei fortgelassen worden sind. Die Wirkungsweise und Betriebsart des pneumatischen Motors ist gemäß einem ersten Ausführungsbeispiel folgende:
Es wird mit einem teils pneumatischen Eigendruckumlauf das Druckumlaufvolumen von Druckumfahrraum 16 zu Druckumfahrrraum 16 dargestellt und teilweise erfolgt der pneumatische Druckumlauf selbigen Druckvolumens mittels Kleinkompressoren 32 bei geringfügiger Druckerhöhung.

In dieser Darstellungsart ist der Wert des Druckes des Druckexpansionsvolumens sowie das Volumen selbst im Druckexpansionsraum 15 sowie dessen Expansionswert von der Leistung des Motors abhängig.

Diese Art des pneumatischen Motors wird beispielsweise bei einer anfänglichen Belastung der Fläche der Expansion auf der Fläche des Gleitkolbentellers 2 von 10 bar auf 100 cm² Fläche betrieben.
Das Druckvolumen im Druckexpansionsraum 15 beträgt bei 10 bar ein dm³.

Um nach der Arbeit und der Expansion des Druckvolumens im Druckexpansionsraum 15 die ursprüngliche Spannkraft, d.h. den ursprünglichen Druckwert des Druckvolumens für eine erneute Arbeitsleistung zu erhalten, ist im Druckumfahrraum 16 ein Druckvolumen von 1 dm³ mit einem Druck von 12,5 bar, welcher die Platte des Gleitkolbentellers 9 auf 80 cm² Fläche belastet, in dem Zylinder eingelagert, welcher zu erneuter Arbeitsleistung der der in Reihe geschalteten Anlage vorbereitet wird.

In diesem Moment wird mittels Gegendruck aus dem Umfahrraum 16 der ursprüngliche Spannwert des Druckexpansionsraumes 15 zu erneuter Arbeitsleistung erreicht. Zur Steuerung der Umfahrmomente des Druckvolumens sowie zur Restvolumen-Drucküberführung innerhalb der Druckumfahrräume der einzelnen Zylinder kann ein pneumatischer oder hydropneumatischer Druck im Steuerzylinder 8 angewendet werden. Dieser Druck kann über eine Hydraulikpumpe, da es sich um einen Restdruck handelt, aufgebracht werden, oder bei Verwendung höherer Drucke zur Erzielung einer hohen Arbeitsleistung wird das Steuerleitsystem des Steuerzylinders 8 über einen Kompressor betrieben.

Der anliegende Druck im Steuerleitungssystem gemäß Fig. 6, welcher für die Steuerzylinder 8 zuständig ist, ist in der Regel stets annähernd konstant, weil bei einer Verschiebung der Gleitkolbenteller im Steuerzylinder 8 das Druckvolumen, gleichbleibend in seiner Volumenmenge, bei geringer Umfahrabweichung umfahren wird.

Die Kolben des Steuerzylinders 8 haben eine Fläche von 15 cm².

In jedem Arbeitszylinder sind zwei Steuerzylinder 8 eingearbeitet.
Bei der Restdrucküberführung im Druckumfahrraum 16 fahren die Druckstempel des Steuerzylinders 8 deren Gesamtfläche 30 cm² beträgt, die Gleitkolbenteller 9B mit ihrer großen Druckfläche auf einer Weglänge von 10 cm aus, um den Restdruck aus diesem Druckumfahrraum 16 zu umfahren.

Die Belastung auf der Gleitkolbenfläche 9B beträgt hierbei 375 kp auf 80 cm² Fläche.

Um diesen anstehenden Druck umfahren zu können, steht auf den Kolben der Steuerzylinder 8, mit ihren 30 cm² Gesamtfläche, ein Steuerdruck von 12,5 bar an, welcher innerhalb des Umfahrprozesses der Restdrucküberführung in den Druckumfahrräumen mittels des zwischengeschalteten Kleinkompressors 32 bis auf maximal 15 bar erhöht wird.

Die Schubstützen 7 besitzen einen Flächenquerschnitt von 10 cm² und in ihrem vertikalen Verlauf im Druckumfahrraum 16 dem eine Höhe von 10 cm eigen ist, nehmen sie demzufolge 200 cm³ Raumvolumen vom Druckraumvolumen ein.

Somit beträgt das Druckvolumen des Druckumfahrraumes 16 1000 cm³ bei einem Druck von 12,5 bar.

Anschließend wird die Vorbereitungsphase zur Betreibung des pneumatischen Motors nach Fig. 2 beschrieben.

### Beispiel:

In den Zylindern I-VIII wird in den Druckexpansionsräumen 15 vom Kompressor 30 über die Druckinjektionsleitung 27 eine bestimmte Druckfüllmenge injiziert. Sie ist in allen Druckumfahrräumen 15 gleich.
Die Expansionsgröße der Expansionsräume 15 hat vor der in Betriebnahme des Motors innerhalb jedes Zylinders ein anderes Raumvolumen.
Deshalb wird entsprechend der vorhandenen Größe des Raumvolumens der Druck in verschiedener Höhe eingefahren.
Im Druckexpansionsraum 15 des Zylinders I ist 1 dm³ bei 10 bar, im Druckexpansionsraum des Zylinders II wird ebenfalls 1 dm³ auf 10 bar verfüllt.
Im Druckexpansionsraum 15 des Zylinders III wird entsprechend der Steuerstandfüllung bei 2 dm³ Raumvolumen auf 5 bar verfüllt.
Der Druckexpansionsraum 15 des Zylinders IV hat eine Raumgröße von 3 dm³ der mit 3,75 bar pneumatischen Volumens aufgefüllt wird.
Der Druckexpansionsraum des Zylinders V wird mit 2 dm³ bei 5 bar und der Druckexpansionsraum 15 des Zylinders VI bei 1,75 dm³ auf 6,25 bar Druck gebracht.
Der Druckexpansionsraum 15 des Zylinders VII faßt in dieser Stellung 1,20 dm³ bei 8 bar und der Druckexpansionsraum des Zylinders VIII bei 1 dm³ wiederum 10 bar Druckvolumen.
Die Druckumfahrräume 16 der Zylinder I und II sind jeweils mit 1,6 dm³ und 12,5 bar gefüllt.
Dasselbe befindet sich im Druckumfahrraum 16 des Zylinders III; der Druckumfahrraum des Zylinders IV befindet sich in eingefahrener Stellung und ist druck- und druckvolumenlos.
Der Druckumfahrraum des Zylinders V ist mit 0,8 dm³ und 6,25 bar verfüllt.
Der Druckumfahrraum 16 des Zylinders VI hat bei einem Raumvolumen von 1,1 dm³ einen Druck von 7,8 bar. Im Zylinder VII hat der Druckumfahrraum 16 ein Raumvolumen von 1,44 dm³ bei 10 bar und der Zylinder VIII hat im Druckumfahrraum 16 eine Druckraumgröße von 1,6 dm³ bei 12,5 bar.

In der Steuerleitung befindet sich ein aufgefahrener Steuerdruck zur Steuerung des Steuerzylinders 8 von 12,5 bar. Die Steuerleitung, die aus Platzgründen nicht eingezeichnet wurde, wird im Steuersystem annähernd so betrieben, wie die im System dargestellte Druckumfahrleitung.

Gemäß den obigen Ausführungen ist die Stellung der Arbeitszylinder I-VIII gemäß der Fig. 2 der Zeichnung dargestellt:
Fig. 2 zeigt diesen Zylinder I mit aufgefahrenem pneumatischen Spanndruck im Druckexpansionsraum 15 vor dem Arbeits-Schub.

Der Gleitkolbenteller 2 ist mittels der Arretierung 3′ an der Wandung des Arbeitsdruckzylinders arretiert.

Fig. 2 der Zeichnung zeigt den Zylinder II mit aufgefahrenem pneumatischen Spanndruck mit nach abwärts zurückgefahrenem Gleitkolbenteller 11 zusammen mit dem mit diesen starr verbundenen Schubstützen 7, so daß diese Schubstützen 7 innerhalb des anschließenden Entlastungsvorganges im Druckexpansionsraum 15 den pneumatischen Druck-Entlastungsvorgang durch Auflage auf den Gleitkolbenteller 2 nicht beeinträchtigen können (vor den Arbeits-Schub). Der Raum zwischen dem Gleitkolbenteller 2 und dem Gleitkolbenteller 9A ist über den Stutzen 17 mit der Atmosphäre verbunden.
Die im Gleitkolbenteller 11 eingelagerten relaisgesteuerten Ventile c sind hierbei geöffnet.
Der Gleitkolbenteller 11 wird innerhalb des Druckumfahrraumes 16 energielos um den Wert der Raumspannung des Druckexpansionsraumes 15 in Bezug auf die Entspannungsweglänge nach unten verfahren.

Fig. 2 der Zeichnung zeigt den Zylinder III in der Stellung des Gleitkolbentellers 2 bei Beendigung des Arbeits-Schubes, wobei die Arretierung 3′ gelöst und der arbeitende Gleitkolbenteller 2 nach unten in den von den Schubstützen 7 frei gemachten Raum zunächst um die Weglänge nach unten verfahren wird, bis er auf den Schubstützen 7 aufliegt.
Es setzt nun die Drucküberführung aus dem Druckumfahrraum 16 in die Folgebehälter bzw. in die folgenden Zylinder ein.
Dies geschieht über die stete Energie-Druckumfahrleitung 28 (s. hierzu die Tabelle).

Fig. 2 der Zeichnung zeigt den Zylinder IV, in Stellung der Gleitkolben bei Beendigung des Entlastungvorganges. Während des Abfahrvorganges des Gleitkolbentellers 11 sind die Ventile C geöffnet.
Hierbei wird der Druck vom Druckumfahrraum 16 in die Folgebehälter bzw. in die folgenden Zylinder überfahren. Der nunmehr noch anstehende pneumatische Restdruck im Druckumfahrraum 16 zwischen dem Gleitkolbenteller 9 und dem Gleitkolbenteller 11 verbleibt entweder während des gesamten Arbeitsprozesses der gesamten in Reihe geschalteten Anlage stetig während des Umfahrvorgangens in diesem Raum und wird in diesen überführt oder, er wird aufgrund seiner geringen Druckgröße mittels durch einen Kompressor 30′ antreibbarer Steuerzylinder 8 in die Folgebehälter bzw. -zylinder überfahren.

Zylinder V zeigt die Stellung der Gleitkolbenteller bei der das Druckfluidum vollständig in die Nachfolgebehälter bzw. -zylinder überführt ist und ein erneutes Beschicken des Druckumfahrraumes mit Druckfluidum beginnen kann.

Zylinder V der Fig. 2 der Zeichnung zeigt die im Leerlauf über die Kurbelwelle und Pleuel wieder nach oben geführte Schub-Kolbenstange 5, den druckgeleerten Druckumfahrraum 16, die aneinanderliegenden Gleitkolbenteller 9 und 11 im Druckumfahrraum 16, sowie den expandierten Druckexpansionsraum 15. Die Schubstützen 7 des Gleitkolbentellers 11 liegen unterseitig am Gleitkolbenteller 2 an und es kann nach der Druckexexpansion des Folgebehälters, d.h. nach dessen Arbeit und seiner beginnenden Entlastung in diesen Behälter bzw. -zylinder über die stete Druckumfahrleitung 28 im Druckumfahrraum 16 erneut pneumatischer Druck injiziert werden (s.Tabelle des steten Druckumlaufes). Die Gleitkolbenteller 9A, 9B und der Gleitkolbenteller 11 bleiben im Auffahrprozeß zusammen, die relaisgesteuerten Ventile C des Gleitkolbentellers 11 sind geschlossen, der nunmehr einfahrende pneumatische Druck über die stete Energie-Druckumfahrleitung 28 komprimiert mittels Verschiebung des Gleitkolbentellers 2 in Richtung nach oben, den pneumatischen Druck im Druckexpansionsraum 15 auf seinen ursprünglichen Wert.

Fig. 2 der Zeichnung zeigt den Zylinder VI kurz vor dem erneuten Arbeits-Schub. Der als Arbeitskolben wirkende Gleitkolbenteller 2 wird bis zur oberen Arretierung 3′ mittels überfahrenden Druckfluidums zur Arretierung 3′ gedrückt und der Gleitkolbenteller 2 wird am oberen Totpunkt arretiert. Die Arretierung erfolgt auch an der Kolbenstange 5 mittels der Arretierung 3 am Gleitkolbenteller 2.

Die Zylinder VII und VIII sind in Fig. 2 der Zeichnung nicht dargestellt, um die Zeichnung nicht unnötig zu komplizieren. Alle Folgebehälter haben ein gleiches Raumvolumen und sind dem gleichen Druck ausgesetzt. Dadurch ist ein gleichmäßiges pneumatisches Drucküberführen sowie Druckauffahren in jedem Arbeitsdruckbehälter bzw. -zylinder in bezug auf Druckkraft und Druckvolumen gewährleistet.

Es ist zwar möglich nach der Druckexpansion im Druckexpansionsraum 15 diesen Raum direkt wieder zu komprimieren, indem der Gleitkolbenteller 11 bei geschlossenen Relaisventilen an den Gleitkolbenteller 9 gefahren wird, doch damit ist ein sehr hoher Energieaufwand notwendig, weil die Kompressionsenergie im Druckumfahrraum 16 überall mit gleicher Größe anliegt und eine Überführung von Druckfluidum zwischen den Gleitkolbentellern 9 und 11 zu dem Raum zwischen den Gleitkolbentellern 11 und der arretierten Kolbenteller-Bodenplatte 12 absolut notwendig ist.

Bei der dargestellten Betriebsart erfolgt der pneumatische Druckentspannungsprozeß mit Drucküberführung mittels der steten Energie-Druckumfahrleitung 28 in die folgenden Zylinder durch die Entspannung des pneumatischen Druckes im Druckexpansionsraum 15 und die damit verbundene stetige Entspannung des pneumatischen Druckes im Druckumfahrraum 16, bei gleichzeitiger pneumatischer Drucküberführung und der Energieeinsparung von 80 %.
Das pneumatische Restvolumen, welches mittels Kompression überführt wird, ist in Bezug zu seinem Volumen und Druck sehr gering. Die Überführung beansprucht sehr wenig Energie. Konstruktiv ist darauf zu achten, daß der pneumatische Druck im Druckexpansionsraum 15 vor der durchschnittlichen 50 %igen Entspannung zum Zwecke der Arbeitsentlastung gleich dem pneumatischen Druck im Druckumfahrraum 16 ist.

Das System der Zylinder kann mehrmals in Reihe parallel geschaltet werden um bessere Rotationsbewegungen der Kurbelwelle zu erreichen.

Fig. 3 der Zeichnung stellt eine komplette Arbeitsphase des Zylinders III dar, mit Drucküberführung nach dem Arbeitshub.

Die drei letzten Darstellungen des Zylinders betreffen den Zylinder III a in seiner ersten Stellung, dann den Zylinder III b in seiner anschließenden Stellung und den Zylinder III c in seiner abschließenden Stellung, in welcher der Restdruck aus dem Druckumfahrraum 16 mittels des absenkbaren Gleitkolbentellers 9B aus dem Druckumfahrraum 16 desselben über die Energie-Druckumfahrleitung 28 in die anderen speichernden Druckumfahrräume überführt worden ist. Das Druckumfahrvolumen, welches nach dem Arbeitshub dieses Zylinders III = 100 % beträgt, wird in den drei dargestellten Phasen hintereinander überführt. Nach dem Arbeitshub des Zylinders III kann der Gleitkolbenteller 9 arretiert bleiben, bis das Druckvolumen aus dem Druckumfahrraum 16 des Zylinders III, welches zuerst in den Zylinder VII, dann in die Zylinder VI - V und in den Zylinder IV überführt wird, einen Druck aufweist, welcher kleiner als der expandierende Druck im Expansionsraum 15 ist.

Dann erst löst sich die Arretierung des Gleitkolbentellers 9, so daß der Schub des im Druckexpansionsraum 15 noch anliegenden Expansionsdruckes den im Druckumfahrraum 16 noch innerhalb der Überführung entstehenden Druckes im Druckausgleich bis auf ein Restvolumen von 400 dm³ überführen kann. die Restüberführung erfolgt mittels Ausfahrens der Kolben 51 des Steuerzylinders 8 gemäß Fig. 3 der Zeichnung in der Zylinderstellung gemäß Zylinder III c.
Der Steuerdruck im Steuerzylinder 8 wird von 12,5 bar mittels Kleinkompressor oder Hydraulikpumpe je nach Anwendungsart des entsprechenden Druckmediums bis auf einen Druck von max. 15 bar gebracht, wobei der Druckumfahrraum 16 entleert wird.

### Motorlauf bzw. Betriebszeit

Gemäß einem weiteren Ausführungsbeispiel kann der Zylinder II, aufgrund seines gefaßten Druckvolumens in Verbindung der mechanischen Stellung seiner Teile, Arbeit leisten, indem der Expansionsdruck im Druckexpansionsraum 15 von 10 bar auf 5 bar expandiert auf einer Weglänge von 10 cm. Es wird in diesem Moment an der Kolbenstange eine Arbeit in Form von einer mittleren Kraft, die 750 kp auf einer Weglänge von 10 cm beträgt frei.
Innerhalb dieser Zeitfolge entlastet der Zylinder III gemäß Fig. 2 der Zeichnung, welcher seinen Druckumfahrraum 16 in dem der Zylinder VII-VI-V und IV innerhalb der Druckumfahrräume 16, im Druckvolumen aufgefahren wird, entsprechend so wie das Druckvolumen im Druckumfahrraum 16 des Zylinders III prozentual abnimmt. Die stetig gleichbleibenden Fahrwerte, die annähernd konstant sind, sind aus Fig. 2 der Zeichnung ersichtlich.

Die Steuerfolgen im Entlastungsmoment des Druckumfahrraumes 16 des Zylinders 1 sind in der Fig. 3 der Zeichnung ersichtlich und bereits in der Vorbereitungsphase beschrieben.
Addieren wir den in der Vorbereitungsphase vorhandenen Druckvolumenstand des Zylinders III und des Zylinders VII, so haben wir im Zylinder III 100 %, im Zylinder VII 80 %, das entspricht 180 % dividiert durch zwei Volumenräume = 90 % im Druckumfahrraum 16 des Zylinders VII, d.h. es müssen 160 cm³ des verbleibenden Restdruckes im Zylinder III mittels der Druckumfahrleitung und der Kleinkompressoren 32 nach dem Umfahren des Druckes im Druckumfahrraum 16 des Zylinders VIII, bei einem Druck von 12,5 bar rückgeführt werden.
Somit ist praktisch der Zylinder VII, wenn er nunmehr seine Schubstützen 7 bei geöffneten Ventilen C des Gleitkolbentellers 11 mechanisch zurückfährt, zur Arbeit vorbereitet. Der Zylinder I hat zwischenzeitlich den soeben geschilderten Arbeitsgang erledigt, und kann nun mittels Druckexpansion im Druckexpansionsraum 15 Arbeit leisten, wobei der Zylinder II den Entlastungsvorgang des Druckumfahrraumes 16 einleitet, hierbei mit der Drucküberführung in den Zylinder VI beginnt und diesen auf 90 % des erforderlichen Druckvolumens im Druckumfahrraum 16 bringt, so daß wiederum ein Restdruck von 10 % des 10 %igen Druckvolumens vom Zylinder II und Zylinder VI im Rückfahrprozeß rückgeführt werden muß.

Infolge der weiteren kontinuierlichen Arbeitsleistung des pneumatischen Motors verschiebt sich der stetige Funktionsprozeß in der Veränderungsphase jeweils um einen Zylinder nach links. Es entsteht ein Rotationsumlauf geschilderter Einzelvorgänge.

Das für einen Arbeitshub notwendige Druckvolumen beträgt ohne Berücksichtigung des einmaligen, anfänglichen Füllmomentes des pneumatischen Motors 1000 cm³ bei einem Druck von 12,5 bar im Druckumfahrraum 16, wovon 80-90 % mittels Eigenenergieumlauf ernbracht werden und ca. 20-10 % mittels Kleinkompressor 32 rückgeführt werden müssen.
Bei 20 % Volumendruck-Rückführung innerhalb der Druckumfahrräume 16, entspricht dies einem Auffahren des Druckes von 3,75 bar und ca. 980 cm³ Volumen auf 12,5 bar bei 320 cm³ Volumen, bezogen auf die Expansionsphase der geleisteten Arbeit innerhalb eines Arbeitshubes, bei ca. 40 % Energieaufwand für diesen Prozeß.

Zur Restdrucküberführung durch Auffahren des Steuerdruckes in den Druckstempel 8 wird ein Energieaufwand von 5-7 % der erzielten Arbeit benötigt, so daß ohne Berücksichtigung der Reibungsverluste der pneumatische Motor in dieser Art noch ca. 5o % Arbeit innerhalb der Betriebszeit ohne Energieaufnahme abgeben kann.

Die Wirkungsweise des pneumatischen Motors nach einem weiteren Ausführungsbeispiel gemäß Fig. 4 der Zeichnung.

Die Wirk- und Betriebsvariante des pneumatischen Motors wird ohne pneumatischen Eigendruckumlauf innerhalb der Druckumfahrräume 16 dargestellt.

In dieser Darstellung ist die Größe des Druckexpansionsraumes 15 und die Menge des Druckvolumens des Druckexpansionsraumes 15 sowie der Expansionswert des Druckvolumens von der zu erwartenden Leistung des Motors abhängig.
Der Gleitkolbenteller 9 ist horizontal in einen Gleitkolbenteller 9A und in einem Gleitkolbenteller 9B unterteilbar.
Auf dem Gleitkolbenteller 9A ist eine Rasterarretierung 18(Fig.6) angeordnet, in welcher das Zylindergehäuse 5o des steuerbaren Steuerzylinders 8 vertikal leicht beweglich befestigt ist, dessen Kolben 51 mit seiner Kolbenstange 52 am Gleitkolbenteller 9B fest angebracht ist.
Die Schubstützen 7 sind gleitbar und verlaufen durch alle Gleitkolbenteller sowie durch die Kolbenteller-Bodenplatte 12. Dies garantiert im Rückfahrmoment der Schubstützen 7 mit dem steuerbaren Gleitkolbenteller 11, an welchen die Schubstützen 7 fest arretiert sind, daß innerhalb des Druckumfahrraumes 16 im Zeitpunkt des Rückfahrens des genannten Gleitkolbentellers 11 kein Schub- oder Druckstau entsteht. Alle Ventil-, Schalt- und Arretierungssysteme werden elektronisch gesteuert.
Der pneumatische Motor wird von seiner Expansionsflächenbelastung auf seiten der Fläche de Gleitkolbentellers 2 von anfänglich 1oo bar auf 1oo cm² betrieben. Das entspricht einem anfänglichen Expansionsraumvolumen von 1o dm³ und 1oo bar.

Die Hublänge des Arbeitsweges beträgt 4o cm. Aufgrund dieser Hubweglänge ist dem Expansionsraumvolumen im Expansionsdruckraum 15 ein Druckvolumen von 14 dm³ bei 8o bar eigen.

Auf dem Wege von 4o cm geleisteter Arbeit werden 9 t benötigt. Vom Druckumfahrraum 16 her, ist die Platte des Gleitkolbentellers 9 mit 122 bar auf 8o cm² Fläche belastet. Dies entspricht der anfänglichen Belastung der Gleitkolbentellerplatte 2 von seiten des Expansionsdruckraumes 15. Das garantiert aber somit auch, die Rückführung der Gleitkolbentellerplatte 2 auf den ursprünglichen Spannwert zum Erhalten einer neuen Arbeitsleistung.

Zur Steuerung der Umfahrmomente des Umfahrdruckes in den Druckräumen der einzelnen Zylinder wird ein pneumatischer oder hydropneumatischer Druck von 225-235 bar verwendet, um eine Druckentlastung innerhalb der Druckumfahrräume 16 während des Druckumfahrvorganges zu verhindern.

Die Steuerzylinder 8 haben auf ihren Drucktellerflächen eine Querschnittsgröße von 2o cm² je Stempel.

In jedem Arbeitszylinder sind zwei dieser Steuerzylinder 8 eingelagert, so daß bei 4o cm² Hochdruckflächenbelastung ein Steuerdruck von ca. 9 t auf das Druckvolumen innerhalb der Druckumfahrräume 16 während des Druckumfahrvorganges lastet. Die Hochdruck-Steuerleitung wird ebenfalls über einen Umström-Kompressor und Druckbehälter geschaltet.
Sie garantiert mit dem Kolben 51 des Steuerzylinders 8, bei einem Steuerwechsel des Steuerzylinders das Anliegen eines konstant steten Hochdruckes, wobei dieser Druck, um das Druckvolumen im Arbeitszylinder innerhalb des Druckumfahrraumes 16 umfahren zu können um einige bar erhöht wird.

Die Steuerleitung, welche an den Steuerzylinder 8 angeschlossen ist, ist aus Übersichtsgründen nicht dargestellt.

Die Vorbereitungsphase zur Betreibung des pneumatischen Motors gemäß Fig. 4 der Zeichnung.

In den Zylindern wird entsprechend des Steuerungsstandes gemäß Fig. 4 der Zeichnung im Druckexpansionsraum 15 der Zylinder I u.IV ein Druckvolumen von 10 dm³ bei 100 bar injiziert.
In den Druckumfahrraum 15 der Zylinder II und III werden 14 dm³ mit 80 bar injiziert.
In den letztgenannten Druckexpansionsräumen 15 stehen die Zylinder mit ihrer Mechanik in expandiertem Zustand.
Das Druckvolumen in allen Expansionsräumen ist gleich groß. Die vertikale Gleitkolbentellerbelastung des Gleitkolbentellers 2 beträgt in gespanntem Zustand vom Druckexpansionsraum 15 her, im Zylinder I und IV 100 bar = 10 t.
Im entspannten Zustand der Druckexpansionsräume 15 liegen, entsprechend den Zylindern II und III 80 bar = 8 t auf 100 cm² Fläche an.
Der Expansionsdruckweg beträgt 40 cm, der Entspannungswert des Expansionsdruckvolumens im Expansionsdruckraum 15 beträgt 20 %.
Somit beträgt die anfallende Arbeit auf 40 cm Weglänge 9 t. In den Druckumfahrräumen 16 nach Fig. 4 der Zeichnung werden in die Zylinder I und II sowie IV, III, 2 dm³ Druckvolumen bei einem Druck von 122 bar injiziert.
Die Stössel der Schubstützen 7, deren Querschnitt 10 cm², bei einer Lauflänge von 40 cm innerhalb der Druckumfahrräume 16 beträgt, machen es notwendig, das im Druckumfahrraum 16 anstehende Druckvolumen auf 122 bar zu erhöhen, um einen äquivalenten Druckkraftausgleich zwischen dem Druckumfahrraum 16 und dem Druckexpansionsraum 15 herzustellen, so daß der 100 %ige im Druckexpansionsraum 15 beim Umfahren des Druckvolumens vom Druckumfahrraum 16 eines Zylinders zum Druckumfahrraum 16 eines anderen Zylinders anstehende Druckausgleich bei Erhalt des 100 %igen Spannwertes im Druckexpansionsraum 15 zum Erhalt erneuter Arbeit gewährleistet ist.

Die Stempel der Steuerzylinder 8 befinden sich aufgrund der Steuerstellung im Zylinder I und II in eingefahrener Stellung, im Zylinder III und IV in ausgefahrener Stellung.

Zu bemerken ist, daß der Gleitkolbenteller 9 bis hin zu seiner obersten Arretierungsstellung bei dem Umfahren des Druckes und seines Volumens vom Druckumfahrraum 16 zum Druckumfahrraum 16 gleitend beweglich ist.
Daraus resultiert, daß die Stempel der Steuerzylinder 8 bei ausgefahrener Druckstellung im Auffahrmoment der Druckauffahrräume 16 wie im Zylinder IV ersichtlich ist, frei beweglich in vertikaler Richtung mitlaufen.
Nach Erreichen der Spannstellung der Kolbentellerfläche 2 im Moment seiner Arretierung, wird der Steuerhochdruck in den Steuerzylinder 8 umgeschaltet, der Gleitkolbenteller 9A bleibt frei beweglich, der Gleitkolbenteller 9B arretiert und es verfährt der Gleitkolbenteller 9A zum Gleitkolbenteller 9B vertikal abwärts, wobei gleichzeitig der Gleitkolbenteller 11 mit den Schubstützen 7 vertikal abwärts fährt. Die vertikale Abwärtsbewegung dieser Teile beträgt 40 cm Weglänge um einen Arbeitshub zu gewährleisten.

Vor dem Einsetzen eines Arbeitshubes innerhalb eines Zylinders, der durch Abwärtsbewegung des Gleitkolbentellers 2 erfolgt, müssen die sich nach aufwärts erstreckenden Schubstützen 7 zusammen mit dem mit ihnen starr verbundenen Gleitkolbenteller 11 bei geöffneten Ventilen c, im Druckumfahrraum 16 mit geringem mechanischen Energieaufwand nach unten um die Weglänge des Arbeitshubes abgesenkt werden. Das kann dadurch geschehen, daß am unteren Ende eines der sich nach unten erstreckenden Zweige 7′ der Schubstützen in Höhe unterhalb der Gleitkolben-Bodenplatte 12 ein Zahnstangenabschnitt eines mechanischen Zahnstangen-Zahnrad-Steuersystemes 33 befestigt ist, und das mit diesem kämmenden Zahnrad an der äußeren Zylinderwandung befestigt ist und über die Pleuelstange oder Kurbelwelle antreibbar sein kann.
Im Zahnstangen-Zahnrad-Steuersystem 33 kann der Eingriff zwischen dem Zahnrad und der Zahnstange durch ein beliebiges Steuersystem gelöst werden, so daß der Gleitkolbenteller 11 sowohl mit seinen nach aufwärts gerichteten Schubstützen 7 und auch mit sich nach abwärts erstreckenden Zweigen 7′ frei verschiebbar ist.

Motorlauf und Betriebszeit. Die Anlaufphase wurde entsprechend der Fig. 4 der Zeichnung beschrieben. Entsprechend dieser Figur 4 beginnt nunmehr die Betriebszeit.
Im Zylinder I löst die Arretierung 3′ des Gleitkolbentellers 2 mit einem Druck von 9 t auf 40 cm Weglänge. Es verfährt der Gleitkolbenteller 2 bei Mitnahme der Kolbenstange 5 zur Betätigung der Kurbelwelle vertikal abwärts, bis zu seiner Auflage auf die Steuerzylinder 8.
In dieser Zeitphase fahren nun im Zylinder II die Steuerzylinder 8 ihre Kolbenstangen 52 aus, indem ein Kleinkompressor 30′ mittels einer umsteuerbaren Leitung 20 den, jetzt obenseitig auf dem Kolben des Steuerzylinders 8 liegenden Raum "a" beaufschlagt und den Druck während des Arbeitsvorganges um einige bar drucksteigernd erhöht.
Innerhalb der auf dem Gleitkolbenteller 9A befindlichen vertikalen Gleitfläche mit Rasterarretierung 18, in welcher die Steuerzylinder 8 Führung finden und vertikal um einige Millimeter beweglich sind, verfährt der Hochdruckstempel 8 um diese Differenz, so daß einmal auf das Zylindergehäuse 50 des Steuerzylinders 8 der expandierende Druck mittels der Fläche des Gleitkolbentellers 2 vom Druckexpansionsraum 15 her Druckwirkung erzeugt und zum anderen die ausfahrenden Kolbenstangen 52 des Steuerzylinders 8 mittels der Fläche des Gleitkolbentellers 9B einer gleichwertigen Gegendruckwirkung ausgesetzt ist, wenn nunmehr das Druckvolumen aus dem Druckumfahrraum 16 des Zylinders II mittels des Kleinkompressors 32 in den Druckumfahrraum 16 des Zylinders III überführt wird. Der Druckexpansionsraum 15 des Zylinders III verdichtet in dieser Zeitfolge bei Wiederherstellung des Spannwertes zur Erzielung erneuter Arbeit sein Expansionsdruckvolumen von 14 dm ³ und 80 bar auf 10 dm³ und 100 bar, wobei bei Erreichung dieser Größen die mechanischen Arretierungen die Gleitstelle arretieren.
Während des geschilderten Vorganges wurde im Zylinder IV die Leitung 20 vom Kompressor 30′ zum Raum b der Steuerzylinder 8 umgeschaltet und dabei die Steuerzylinder 8 eingefahren, wobei der Gleitkolbenteller 9A, wie bereits dargelegt, vertikal nach unten fährt und sich auf dem arretierten Gleitkolbenteller 9B auflegt.

Die Zylindergehäuse 50 der Steuerzylinder 8 werden somit vertikal ebenfalls nach abwärts verfahren.
Die Schubstützen 7 werden ebenfalls mechanisch bei geöffneten Ventilen "c" des Gleitkolbentellers 11 zurückgefahren.
Es setzt der Expansionshub des Zylinders IV ein, d.h. daß im Zylinder IV Arbeit geleistet wird, indem der Gleitkolbenteller 2 von seiner Arretierung befreit wird. Der soeben komplett geschilderte Arbeitsablauf innerhalb aller Zylinder verschiebt sich jetzt in der folgenden Arbeitsphase gemäß Fig. 4 der Zeichnung um jeweils einen Zylinder nach links.

Die arbeitleistende Druckexpansionsphase innerhalb eines Zylinders verläuft zeitgemäß innerhalb der Phase schneller als der Druckumlauf innerhalb der anderen Zylinder.
Zurückzuführen ist dies auf die entsprechenden Querschnittsgrößen der Druckumfahrleitung 28, sowie der entsprechend geringeren Druckgeschwindigkeiten im Verhältnis zur Expansionskraft.
Es sollte deshalb der Querschnitt aller Leitungssysteme so groß wie möglich gehalten werden und die Zylinderreihe eines Motorblocks nach Fig. 4 der Zeichnung mehrmals parallel geschaltet werden, wobei eine Versetzung der einzelnen Druckexpansionsstufen möglich ist, um einen kontinuierlichen Kurbelwellentrieb zu gewährleisten.

Das für einen Arbeitshub notwendige Druckvolumen beträgt ohne Berücksichtigung des einmalig anfälligen Füllmomentes innerhalb des pneumatischen Motors dm³ oder 4000 cm³, bei einem Druck von 122 bar und muß mit einem Energieaufwand von ca. 10 bar max. einmal umfahren werden. Der Energieaufwand für diesen Arbeitshub innerhalb der Steuerzylinder 8 ist annähernd dem soeben Geschilderten gleichwertig.

Entsprechend herkömmlicher Art zur Erzeugung eines gleichwertigen Druckvolumens wird für eine gleichwertige Leistung für jeden Arbeitshub wohl das gleiche Druckvolumen benötigt, bei einem Druck der von 0 auf 100 bar gebracht werden muß.

Der Wirkungsfaktor des pneumatischen Motors steigt entgegen herkömmlicher Art von Kompressionsenergie-Anlagen zur Betreibung von pneumatischen Motoren um wenigstens 700 bis 800 %.
D.h. ein pneumatischer Motor dieser Art braucht im Vergleich seiner Betreibung ohne Berücksichtigung von Verschleiß und Reibungsverlusten ca. 20 % seiner erzeugten Arbeit, um den Betreiberprozeß aufrecht zu erhalten und kann 80 % anfallende Arbeit als Leistung zur Betreibung von Anlagesystemen stetig angeben.

Es soll die vor dem Arbeitshub des Gleitkolbentellers 2 in den Druckumfahrraum 16 des Druckzylinders 1 gespeicherte pneumatische Druckenergie von 33 bis ca. 60 oder 70 % bei stufenweisem pneumatischen Druckausgleich ohne Energieaufwand in die Druckumlaufleitung 28 eingebracht werden.
Die restlichen Prozente verbleibender pneumatischer Energie im Druckumströmungsprozeß müssen mittels Umströmkompressoren ebenfalls volumenprozentual auf selbigen Weg überführt werden.

Der soeben geschilderte Prozeß kann des weiteren über zwei getrennte Druckumlaufleitungen 28 ablaufen, wobei eine Druckumlaufleitung volumenprozentual von Zylinder zu Zylinder potentielle Energie im Umströmprozeß überführt und in Reihe parallel zu diesem Prozeß die Überführung mittels Umströmkompressor vorgenommen wird. Eine andere Möglichkeit der pneumatischen Drucküberführung für die gesamte zu überführende potenielle Energie mittels einer Druckumlaufleitung 28 ist mit einem Umströmkompressor 32 innerhalb des pneumatischen Systems möglich, indem die einzelnen Verdichtungskammern des Überstromkompressors, gleich ob es sich um Kolbenverdichter oder Radverdichter handelt, Anschlußstutzen, in welchem Rückschlagventile eingebaut sind, haben.
Diese Anschlußstutzen innerhalb der einzelnen Verdichtungsstufen werden mit der Druckumlaufleitung 28 geschlossen, so daß der jeweils erforderliche Nenndruck am Druckstutzen der sich im Umfahrprozeß der potentiellen Energie durch das Druckauffahren der Druckumfahrräume 16 stetig ändert, entsprechend des Druckbedarfs, in die Druckumlaufleitung 28 energieeinsparend einfahren kann und von den jeweiligen Druckumfahrräumen 16 abgenommen wird.

Des weiteren soll im Überströmungs- bzw. Umfahrprozeß der sich stets verändernde anliegende Saugdruck vom Druckumfahrraum 16, aus welchem das kompressible Medium ausgefahren wird, kehrseitig auf die Flächen der Teile im Umströmkompressor wirken, welche zur Verdichtung beitragen.
Hierdurch wird enorme Kompressorleistung eingespart und die potentielle Energie der freien Umlaufüberführung über den Kompressor bzw. durch den Kompressor beeinträchtigt nicht die notwendige Überführungsleistung des Umströmkompressors oder der Umströmkompressoren.

Der Umströmkompressor soll einen Teil gespeicherte potentielle Energie beispielsweise vom Zylinder I in die Zylinder III-VIII zur weiteren Nutzung überführen.

Wirkleistung eines Kompressors mit Puffervolumen innerhalb eines pneumatischen Motors.
Selbiger muß die Druckluft in sehr kurzer Zeit z.B. ähnlich der Expansionszeit der Luft ins Freie aus dem Druckumfahrraum 16 des Zylinders 1 absaugen.
Über die Druckumlaufleitung 28 in welcher im Bypaß ein im Verhältnis zum Hubvolumen des Kompressors ein um mindestens das 10-fache des Hubvolumens größerer Puffervolumenbehälter beigeordnet ist, muß die potentielle Energie in den Zylinder III-VIII befördert werden. Das Abpumpen des Luftvolumens aus dem Zylinder I und das Zuströmen von Druckluft von beispielsweise bis zu 11 bar bei Einhaltung genannt konstruktiv geförderter Parameter für Umströmkompressoren in die Zylinder III-VIII wird durch Steuerorgane zeitlich gesteuert.
Bei einem 10-fachen Zylinderhubvolumen des Puffers schwankt der Druck während der Arbeitsspiele nur um ca. 1 bar. Aus dem Puffer kann bereits vor der Zuförderung aus Zylinder 1 Druck in das Zylindervolumen des voreilenden Kolbens im Zylinder 3 einströmen.

Dieser stammt aus der Reserve des vorletzten Arbeitshubes des Zylinders 1.

Die am Ende des Drucküberführungsprozesses in den Zylindern III-VIII gespeicherte Arbeit beträgt$\text{W = P x V = 1100 N/m² x 1 dm³}$
W = 1100 Nm (bei gewählten
V₂ = 1 dm³
p = 11 bar

Die erforderliche Kupplungsarbeit des Kompressors liegt noch um das Produkt mit dem reziproken Kupplungswirkungsgrad $\frac{\text{1}}{\text{hk}}$ höher, also beträgt ${\text{W}}_{\text{k}} \text{= W x} \frac{\text{1}}{\text{hk}}$

Die erforderliche Arbeit beim Überströmen aus dem Druckumfahrraum 16 des Zylinders I zu den Druckumfahrräumen 16 der Zylinder III-VIII mittels eines Kompressors unter Einbeziehung eines Puffervolumens, ergibt sich aus der Funktion${\text{w}}_{\text{K}} {\text{= f p}}_{\text{m}} \text{x V₂}$

Aus dem Ausdruck$\frac{\text{P₂}}{\text{P₁}} \text{x} \frac{\text{n . 1}}{\text{n}} \text{= 1}$
der thermodynamischen

Gasgesetze ergibt sich für die Druckverhältnisse zwischen 1 und 11 bar$\text{(II =} \frac{\text{P₂}}{\text{P₁}} \text{zwischen 1 bis 11)}$

Bei isotroper Zustandsänderung n = 1,4 ein mittleres Druckverhältnis für die Berechnung des Arbeitsbedarfs während des Absaugvorganges von 11 auf 1 bar von
II m = 4,4 (Dubbel I/1955, s. 749)

Die erforderliche Überströmarbeit von Zylinder I zu den Zylindern III-VIII wird
- w: = Pₘ x V₂
= 430 N/m² x 1 dm³
- w: = 430 N/m

Die eingesparte Arbeit beträgt

Die erforderliche Kupplungsarbeit ist, wie bei der normalen Füllung des Zylinders I von 1 auf 11 bar, das Produkt mit dem reziproken Kupplungswirkungsgrad.

Der isotherme Kupplungswirkungsgrad jedoch, welcher von 1 bar auf jeweilige Nennleistung 0,534 k-T beträgt, verbessert sich bei der Arbeit eines Überströmkompressors innerhalb eines pneumatischen Motors aufgrund der verkürzten Laufleistung des Kompressors, des vorhandenen Druckmittels, welches mit einem mittleren Druck den Kompressor belastet, ebenfalls um 60 %.
Er steigt von 0,534 k-T auf 0,854 k-T.
Somit benötigt der Überströmkompressor nur noch eine Kupplungsleistung von P_{K} = 40 %.

Der pneumatische Motor, in welchem im Druckumfahrraum 15 der einzelnen Zylinder mittels des Gleitkolbentellers 2 im Entlastungsprozeß Arbeit geleistet wird, sollte von der Effektivität her die Arbeit leisten, welche in den Druckumfahrräumen 16 der einzelnen Zylinder eingefahren wurde.

Im Expansionsprozeß nimmt auf die Länge des Expansionsweges die Arbeit, welche abgegeben wird, kontinuierlich ab.
Es macht sich deshalb unumgänglich, daß ein Umströmkompressor diese Arbeit in den jeweiligen Druckumfahrraum 16 der Zylinder mit jeweils veränderlicher Nennleistung stufenweise einfährt.

Dies garantiert, daß im prozentualen Verhältnis, die mit geringfügigem Energieaufwand eingefahrene Arbeit in den Druckumfahrräumen im weitaus größeren Prozentualverhältnis von den Zylindern als Arbeitsleistung abgenommen werden kann, vorausgesetzt die Konstruktionsparameter eines Umströmkompressors, d.h, die Anschlußstutzen der Kammern innerhalb der einzelnen Verdichterstufen werden mit eingebauten Rückschlagventilen mit Druckrichtung zur Druckumlaufleistung 28 öffnend verbunden und innerhalb des Überströmungs- bzw. Umfahrprozesses liegt der sich jeweils verändernde Saugdruck vom Druckumfahrraum 16, aus welchem das kompressive Medium ausgefahren wird, innerhalb des Umströmkompressors kehrseitig auf die Fläche der Teile, welche zur Verdichtung beitragen, an.

Wird das Druckfluidum aus einem zu überführenden Druckumfahrraum 16 eines Zylinders innerhalb des Überführungsprozesses in die Folgezylinder nicht auf 1 bar leergefahren, d.h., es steht ein um mehrere bar Restdruckfluidum an, teilt sich der Gleitkolbenteller 9a und 9b mit Hilfe der ausfahrenden Steuerzylinder 8 und das Restdruckvolumen wird bei einem konstanten Druck in den dafür zuständigen Folgezylinder überführt.

Die Parameter erhöhter Drucküberführung wirken sich nicht nachteilig in Bezug zu den Parametern der stets angehenden mittleren Drucküberführung in Verbindung des freien Druckumlaufs, welche für die Leistung des Umströmkompressors verantwortlich sind, aus.

Die Leistung eines pneumatischen Motors innerhalb der Betreiberzeit.

Zum Erhalt einer Expansionsarbeit im Expansionsdruckraum 15 wird mittels Kompressor eingefahrenes Druckfluidum im Druckumfahrraum 16 im Anfahrprozeß und somit bei einem Kupplungswirkfaktor von 0,534 ein Druck von 1 bar auf die jeweilige Nennleistung gebracht.

Benötigter Arbeitsaufwand 2050 Nm.
Für eine tatsächliche Leistung 1100 Nm.

Um diese 1100 Nm im Betreiberprozeß des Anlagensystems stetig zu erhalten, arbeitet nunmehr der Umströmkompressor aufgrund des vorhandenen Druckmediums mit einer Arbeitseinsparung von 60 %, d.h., für den Erhalt von 1100 Nm Arbeit pro Hub der Anlage benötigt der Umströmkompressor einen Energieaufwand von 430 Nm bei einem veränderten Kupplungsfaktor von 0,854. Weil der Überströmkompressor maximal nur 50 % des Druckfluidums überführen muß,das andere Druckfluidum im Eigendruckumlauf überströmt, bis zum jeweiligen Druckausgleich innerhalb der Überführungszylinder,wird diese Leistung nochmals durch zwei dividiert; unter Berücksichtigung von Reibungs- und Verschleißverlusten ist es möglich, innerhalb des Betreiberprozesses des Anlagesystems für einen 100 %igen Energieaufwand eine anfallende Arbeitsleistung bis zu 200 % zu erhalten.
Wird dem pneumatischen ein Verbrennungsmotor, welcher als Antriebsaggregat des Motors dient, vorgeschaltet, kann sich die Wirkfaktorleistung dieses Motors bis zu 100 % verbessern.
Einem Elektromotor mit nachgeschaltetem pneumatischen Motor zum Erhalt einer Arbeit kann ein Generator, welcher mittels des pneumatischen Motors angetrieben wird, beigeschalten werden.
Hierbei wird garantiert, daß sich das elektrische Anlagensystem innerhalb des Betreiberprozesses ohne Energieaufwand betreibt und bis zu 60 % benötigter Eigenbetreiberleistung entweder in Form von Elektroenergie vom Generator oder in Form kinetischer Energie über den pneumatischen Motor abgenommen werden kann.

An Stelle des Umströmkompressors ist es möglich, eine Hydraulikpumpe zu setzen, vorausgesetzt jedem Druckumfahrraum 16 eines Zylinders innerhalb des pneumatischen Motors wird ein Hydrauliktank nachgeschaltet, in welchem das ausfahrende Druckfluidum aus dem Druckumfahrraum 16 expandieren kann und somit den jeweiligen Nenndruck auf das Hydrauliköl verlagert.
Das mittels der Hydraulikpumpe umgefahrene und in den Tank wieder einfahrende Hydrauliköl komprimiert somit erneut das jeweilige Druckfluidum der entsprechenden Druckumfahrräume.
Anzumerken ist, daß mit dieser Variante niemals im Druckabfahr- und Überführungsprozeß im druckabfahrenden Druckumfahrraum 16 bis auf 1 bar abgefahren wird.

Es muß ein Druckfluidum mittlerer Druckhöhe mittels der Steuerzylinder 8 und Teilung der Gleitkolbenteller 9a und 9b von Druckumfahrraum 16 zu Druckumfahrraum 16 überfahren werden. Die Arbeitsleistung der Hydraulikpumpe bezieht sich ebenfalls auf die mittlere Belastung im Umfahrprozeß.

Günstige Arbeitsbedingungen der Arbeitszylinder sind erzielbar, wenn das Volumen der jeweiligen Druckexpansionsräume 15 in jedem Einzelfall etwa dem Volumen der jeweiligen Druckumfahrräume 16 entspricht.

Sollte während des Betriebes die Temperatur der Arbeitszylinder die zulässige Betriebstemepratur übersteigen, so wird ein vorgesehenes durch einen Temepraturfühler steuerbares Kühlsystem eingeschaltet.

## Patentansprüche

1. Verfahren zum Antrieb eines pneumatischen Motors unter Verwendung eines Antriebssystemes, das eine Vielzahl von in Reihe geschalteten Arbeitszylindern enthält, deren jeder einen geschlossenen Druckexpansionsraum (15) aufweist, der während der gesamten Arbeitszeit eine gleichbleibende Druckluftmenge enthält, deren vor dem Arbeitsschub aufgebrachter Spanndruck nach dem Arbeitshub entsprechend seinem ursprünglich aufgefahrenen Spanndruckwert expandierend, den Gleitkolbenteller (2) um die Weglänge notwendiger Expansion bei Arbeitsleistung verfährt, und in jedem Arbeitszylinder ein Druckumfahrraum (16) angeordnet ist, der einerseits mit einer an eine Druckluftquelle (29) angeschlossenen Injektions-Druckleitung (27) verbunden ist, die über steuerbare Relaisventile mit dem Druckumfahrraum (16) aller übrigen Arbeitsdruckzylinder verbunden ist, und der andererseits mit einer, die Druckumfahrräume (16) aller Arbeitsdruckzylinder miteinander über steuerbare Relaisventile verbindenden Druckumfahrleitung (28) verbunden ist , derart, daß das aus dem Druckumfahrraum (16) expandierende Arbeitsfluidum über die, durch Relaisventile steuerbare Druckumfahrleitung (28) in den einzelnen Druckumfahrräumen (16) der nachfolgenden Arbeitsdruckzylinder gespeichert wird, und zum erneuten Auffahren des pneumatischen Spanndruckes im Druckexpansionsraum (15), teils das in den Druckumfahrräumen (16) aller nachfolgenden Arbeitsdruckzylinder rückgespeicherte Druckfluidum über die relaisgesteuerte Energie-Druckumfahrleitung (28) in den Druckumfahrraum (16) teils im energielosen Druckumlauf, teils mit Umströmkompressor (32) eingefahren wird wobei das für das Aufbringen des erforderlichen Spanndruckes noch benötigte Druckfluidum über die Injektions-Druckleitung (27) aus einer mittels eines Kompressors (30) druckbeaufschlagten Druckluftquelle (29) im steten Betreibungsprozeß von Arbeitszylinder zu Arbeitszylindern, zugeführt wird, so daß der als Arbeitskolben wirkende Gleitkolbenteller (2) aufwärts verfahren und der für den nächsten Arbeitshub erforderliche Spanndruck im Druckexpansionsraum (15) aufgefahren wird.

2. Verfahren nach Anspruch 1, dadurch **gekennzeichnet,** daß bei Verwendung von beispielsweise acht Arbeitszylindern (I - VIII) in den Druckumfahrräumen (16) der jeweils ersten drei Arbeitszylinder (I - III) aus der Druckluftquelle (29) 100 % des erforderlichen Spanndrukkes aufgebracht wird, wobei der jeweils dritte Arbeitszylinder (III) den Arbeitsschub durchführt, wobei der Druckumfahrraum (16) des vierten Arbeitszylinders (IV) über die Druckumfahrleitung (28) zuerst relaisgesteuert mit dem Drückumfahrraum (16) des nächsten Arbeitsdruckzylinders (V) verbunden wird, wobei nach Druckausgleich 50 % des Spanndruckes in diesem gespeichert wird, worauf die Druckumfahrleitung (28) mit dem nachfolgenden Arbeitszylinder verbunden wird, wo wiederum an Druckausgleich 50 % dieses Spanndruckes dort gespeichert werden und sofort, bis während des Betriebes jeweils annähernd 80 % des Druckfluidums gespeichert und wiederverwendbar sind.

3. Verfahren nach Anspruch 1 oder 2, dadurch **gekennzeichnet,** daß das nach dem Druckausgleich, im Druckumfahrraum (16) restlich verbliebene Druckvolumen in die Nachfolgebehälter mittels eines einen Steuerzylinder (8) beaufschlagenden Umströmkompressors (30′) überfahren wird.

4. Verfahren nach Anspruch 1 oder 2, dadurch **gekennzeichnet,** daß die Vielzahl von in Reihe geschalteten Arbeitszylindern, parallel verlaufend mehrfach verwendet wird, um einen kontinuierlichen Kurbelwellenantrieb zu gewährleisten.

5. Vorrichtung zur Durchführung des Verfahrens gemäß den Ansprüchen 1-4, zum Antrieb eines pneumatischen Motors unter Verwendung eines Antriebssystemes, das eine Vielzahl von in Reihe geschalteten Arbeitszylindem enthält, deren jeder einen geschlossenen Druckexpansionsraum (15) aufweist, der während der gesamten Arbeitszeit eine gleichbleibende Druckluftmenge enthält, deren vor dem Arbeitsschub aufgebrachter Spanndruck nach dem Arbeitshub entsprechend seinem ursprünglich aufgefahrenen Spanndruckwert expandierend den Gleitkolbenteller (2) um die Weglänge notwendiger Expansion bei Arbeitsleistung verfährt, und in jedem Arbeitszylinder ein Druckumfahrraum (16) angeordnet ist, der einerseits mit einer an eine Druckluftquelle (29) angeschlossenen Injektions-Druckleitung (27) verbunden ist, die über steuerbare Relaisventile mit den Druckumfahrraum (16) aller übrigen Arbeitsdruckzylinder verbunden ist, und der andererseits mit einer, die Druckumfahrräume (16) aller Arbeitsdruckzylinder miteinander über steuerbare Relaisventile verbindenden Druckumfahrleitung (28) verbunden ist, wobei
in der Druckumfahrleitung (28) Umströmkomressoren (32) angeordnet sind, und
eine mit der Injektions-Druckleitung (27) verbundene Druckluftquelle (29) mit einem Kompressor (30) durckbeaufschlagbar verbunden ist und
in jedem Zylinder zur vollständigen Entleerung des Druckumfahrraumes (16) dienende, auf Steuerzylinder (8) einwirkende Kleinkompressoren (30′) angeordnet sind
und jeder Arbeitszylinder (1) einen, am Druckexpansionsraum (15) anliegenden Gleitkolbenteller (2) als Arbeitskolben aufweist, der mittels einer Arretierung (3) eines Arretierungsverschlusses (6) mit der durch eine Führung (4) verlaufenden Kolbenstange (5) arretierbar ist und in bestimmtem Abstand unterhalb des Gleitkolbentellers (2) ein den Druckumfahrraum (16) begrenzender Gleitkolbenteller (9) und unter diesem ein Gleitkolbenteller (11) angeordnet ist, der mit steuerbaren Ventilen (c) versehen ist, wobei der Druckumfahrraum (16) nach unten zu durch eine arretierbare Kolbentellerbodenplatte (12) verschlossen ist.

6. Vorrichtung nach Anspruch 5, dadurch **gekennzeichnet,** daß die mit dem Gleitkolbenteller (2) starr verbundene Führung (4) der Kolbenstange (5) am Gehäuse des Zylinders (1) mittels einer Arretierung (3′) arretierbar bzw. wieder lösbar ist.

7. Vorrichtung nach einem der Ansprüche 5 oder 6, dadurch **gekennzeichnet,** daß in der Zylinderwandung eines jeden Zylinders (1) ein in den Druckexpansionsraum (15) desselben mündender Druckzuleitungsstutzen (13) vorgesehen ist, sowie ein in den Druckumfahrraum (16) desselben mündender Druckzuleitungsstutzen (14), welche beide mit einer mit der Druckluftquelle (29) in Verbindung stehenden Injektionsdruckleitung (27) verbunden sind, und in der Seitenwandung jedes Zylinders (1) ein, den zwischen dem Gleitkolbenteller (2) und dem oberen Gleitkolbenteller (9A) liegenden Raum mit der Atmosphäre verbindender Verbindungsstutzen (17) im unteren Bereich dieses Raumes angeordnet ist.

8. Vorrichtung nach einem der Ansprüche 5 bis 7, dadurch **gekennzeichnet,** daß eine, die Druckumfahrräume (16) aller Arbeitszylinder miteinander verbindende, mit steuerbaren Relaisventilen versehene Druckumfahrleitung (28) vorgesehen ist, über die sowohl das aus dem Druckumfahrraum (16) expandierende Arbeitsfluidum in die einzelnen Druckumfahrräume (16) der nachfolgenden Arbeitszylinder eingespeichert und auch beim erneuten Auffahren des pneumatischen Spanndruckes, das gespeicherte Druckfluidum in den Druckumfahrraum (16) teils im energielosen Druckumlauf, teils mit Umströmkompressoren (32) eingefahren wird.

9. Vorrichtung nach einem der Ansprüche 5 bis 8, dadurch **gekennzeichnet,** daß der Gleitkolbenteller (9) in zwei Gleitkolbenteller (9A) und (9B) aufgeteilt ist und der obere Gleitkolbenteller (9A) mit dem Zylindergehäuse (50) des aus einem Druckspeicher mit einem Druckfluidum beaufschlagbaren Steuerzylinders (8) verbunden ist, wobei der untere Gleitkolbenteller (9B) mit der Kolbenstange (52) eines zweiseitig umsteuerbaren und aufwärts bzw. abwärts verschiebbaren Kolbens (51) dieses Steuerzylinders (8) verbunden ist.

10. Vorrichtung nach einem der vorhergehenden Ansprüche 5 bis 9, dadurch **gekennzeichnet,** daß der Gleitkolbenteller (11) starr mit sich nach aufwärts und abwärts erstreckenden Schubstützen (7) verbunden ist, deren in Richtung nach oben verlaufenden Teile sich durch die Gleitkolbenteller (9A und 9B) gleitend und abdichtend hindurcherstrecken und deren in Richtung nach unten verlaufenden Teile sich durch die Kolbenteller-Bodenplatte (12) gleitend und abdichtend hindurcherstrecken.

## Claims

1. Method for the drive of pneumatic motor with the use of a drive system which contains a plurality of working cylinders which are connected in series and each comprise a closed pressure expansion chamber (15), which during the entire working time contains a constant quantity of compressed air, the pressurising pressure of which - exerted before the working stroke and expanding after the working stroke in accordance with its originally attained pressurising value - moves the sliding piston plate (2) by the travel of necessary expansion during work performance, and a pressure bypass chamber (16) is arranged in each working cylinder, which chamber is connected on the one hand with an injection pressure duct (27), which is connected to a compressed air source (29) and by way of controllable relay valves with the pressure by-pass chamber (16) of all remaining working pressure cylinders, and on the other hand with a pressure by-pass duct (28) connecting the pressure by-pass chambers (16) of all working pressure cylinders one with the other by way of controllable relay valves in such a manner that the working fluid expanding out of the pressure by-pass chamber (16) is stored, by way of the pressure by-pass duct (28) controllable by relay valves, in the individual pressure by-pass chambers (16) of the following working pressure cylinders and - for the renewed attainment of the pneumatic pressurising pressure in the pressure expansion chamber (15) - partially the pressure fluid stored back in the pressure by-pass chambers (16) of all following working pressure cylinders is moved by way of the relay-controlled energy pressure by-pass duct (28) into the pressure by-pass chamber (16) partially in energy-free pressure by-pass and partially by by-pass flow compressor (32), wherein the pressure fluid still needed for the exertion of the required pressurising pressure is fed in the steady operating process from working cylinder to working cylinders by way of the injection pressure duct (27) from a compressed air source (29) pressure-loaded by means of a compressor (30) so that the sliding piston plate (2) acting as working piston is moved upwardly and the pressurising pressure, which is required for the next working stroke, is attained in the pressure expansion chamber (15).

2. Method according to claim 1, characterised in that in the case of the use of for example eight working cylinders (I to VIII), 100% of the required pressurising pressure is exerted in the pressure by-pass chambers (16) of the respective first three working cylinders (I to III) from the compressed air source (29), wherein the respective third working cylinder (III) performs the working thrust, wherein the pressure by-pass chamber (16) of the fourth working cylinder (IV) is connected by way of the pressure by-pass duct (28) initially relay-controlled with the pressure by-pass chamber (16) of the next working pressure cylinder (V), wherein 50% of the pressurising pressure is stored in this after pressure equalisation, whereupon the pressure by-pass duct (28) is connected with the following working cylinder, where 50% of this pressurising pressure is again stored there after pressure equalisation and so on until nearly 80% of the pressure fluid is stored and re-usable each time during the operation.

3. Method according to claim 1 or 2, characterised in that the pressure volume, which has remained behind in the pressure by-pass chamber (16) after pressure equalisation is moved over into the following containers by means of a by-pass flow compressor (30′) acting on a control cylinder (8).

4. Method according to claim 1 or 2, characterised in that the plurality of working cylinders connected in series is used seveial times running in parallel in order to assure a continuous crankshaft drive.

5. Device for the performance of the method according claims 1 - 4, for the drive of a pneumatic motor with the use of a drive system which contains a plurality of working cylinders which are connected in series and each comprise a closed pressure expansion chamber (15), which during the entire working time contains a constant quantity of compressed air, the pressurising pressure of whichexerted before the working stroke and expanding after the working stroke in accordance with its originally attained pressurising value - moves the sliding piston plate (2) by the travel of necessary expansion during work performance, and a pressure by-pass chamber (16) is arranged in each working cylinder, which chamber is connected on the one hand with an injection pressure duct (27), which is connected to a compressed air source (29) and by way of controllable relay valves with the pressure by-pass chamber (16) of all remaining working pressure cylinders, and on the other hand with a pressure by-pass duct (28) connecting the pressure by-pass chambers (16) of all working pressure cylinders one with the other by way of controllable relay valves, wherein
by-pass flow compressors (32) are arranged in the pressure by-pass duct (28),
a compressed air source (29) connected with the injection pressure duct (27) is connected with a compressor (30) to be loadable by pressure and
small compressors (30′), which act on control cylinders (8) and serve for the complete emptying of the pressure by-pass chamber (16), are arranged in each cylinder
and each working cylinder (1) displays a sliding piston plate (2), which lies against the pressure expansion chamber (15), as working piston which is lockable to a piston rod (5), which extends through a guide (4), by means of a catch (3) of a catch fastener (6) and a sliding piston plate (9) bounding the pressure by-pass chamber (16) is arranged at a certain spacing under the sliding piston plate (2) and thereunder a sliding piston plate (11), which is provided with controllable valves (c), wherein the pressure by-pass chamber (16) is closed off downwardly by an arrestable piston plate base plate (12).

6. Device according to claim 5, characterised in that the guide 4, which is rigidly connected with the sliding piston plate (2), of the piston rod (5) is lockable to and again detachable from the housing of the cylinder (1) by means of a catch (3′).

7. Device according to one of the claims 5 and 6, characterised in that in the cylinder wall of each cylinder (1), there is provided a pressure feed nipple (13) opening into the pressure expansion chamber (15) thereof as well as a pressure feed nipple (14) opening into the pressure by-pass chamber (16) thereof, both of which nipples are connected with an injection pressure duct (27) standing in communication with the compressed air duct (29), and a connecting nipple (17), which connects the space lying between the sliding piston plate (2) and the upper sliding piston plate (9A) with the atmosphere, is arranged in the lower region of this space in the side wall of each cylinder (1).

8. Device according to one of the claims 5 to 7, characterised in that a pressure by-pass duct (28) is provided, which connects the pressure by-pass chambers (16) of all working cylinders one with the other and is provided with controllable relay valves and by way of which the working fluid expanding out of the pressure by-pass chamber (16) is stored into the individual pressure by-pass chambers (16) of the following working cylinders and also - during the renewed attainment of the pneumatic pressurising pressure - the stored pressure fluid is moved into the pressure by-pass chamber (16) partially in energy-free pressure by-pass and partially by by-pass flow compressors (32).

9. Device according to one of the claims 5 to 8, characterised in that the sliding piston plate (2) is divided into two sliding piston plates (9A and 9B) and the sliding piston plate (9A) is connected with the cylinder housing (50) of the control cylinder (8), which is loadable by a pressure fluid from a pressure store, while the lower sliding piston plate (9B) is connected with the piston rod (52) of a piston (51), which is reversible bilaterally and displaceable upwardly and downwardly, of this control cylinder (8).

10. Device according to one of the preceding claims 5 to 9, characterised in that the sliding piston plate (11) is rigidly connected with upwardly and downwardly extending thrust supports (7), the parts of which extending in upward direction extend slidingly and sealingly through the sliding piston plates (9A and 9B) and the parts of which extending in downward direction extend slidingly and sealingly through the piston plate base plate (12).

## Revendications

1. Procédé d'actionnement d'un moteur pneumatique avec utilisation d'un système d'actionnement qui comprend une pluralité de cylindres travaillants connectés en série, dont chacun présente une chambre de détente de pression fermée (15) qui renferme, pendant tout le temps de travail, une quantité d'air comprimé constante, dont la pression de contrainte développée avant la course de travail repousse le plateau de piston coulissant (2), après la course de travail, en se détendant en fonction de sa valeur de pression de contrainte intialement rélevée, sur la longueur de course de la détente nécessaire, avec production de travail, et, dans chaque cylindre travaillant, est agencée une chambre de transfert de pression (16) qui, d'une part, est reliée, à une conduite de pression et d'injection (27) raccordée à une source d'air comprimé (29) et reliée, à travers des soupapes relais commandées, à la chambre (16) de transfert de pression de tous les autres cylindres de pression travaillants et qui, d'autre part, est reliée à une conduite de transfert de pression (28) qui relie entre elles les chambres de transfert de pression (16) de tous les cylindres de pression travaillants, à travers des soupapes relais commandées, de sorte que le fluide travaillant qui se détend en sortant de la chambre de transfert de pression (16) est accumulé, en passant par la conduite de transfert de pression (28) pouvant être commandée par des soupapes relais, dans les chambres de transfert de pression (16) des cylindres de pression travaillants suivants et, pour relever la pression de contrainte pneumatique dans la chambre de détente de pression (15), en partie le fluide de pression réaccumulé dans les chambres de transfert de pression (16) de tous les cylindres travaillants suivants, est introduit par la conduite de transfert de pression d'énergie (28) commandée par relais, dans la chambre de transfert de pression (16), en partie dans une circulation de pression sans énergie, en partie au moyen d'un compresseur de recirculation (32), le fluide de pression qui est encore nécessaire pour développer la pression de contrainte nécessaire étant acheminé, par la conduite de pression et d'injection (27), en provenance d'une source (29) d'air comprimé alimentée en pression au moyen d'un compresseur (30), dans un processus d'actionnement continu de cylindre travaillant à cylindres travaillants, de sorte que le plateau de piston coulissant (2) qui joue le rôle de piston travaillant est repoussé vers le haut et que la pression de contrainte nécessaire pour la course de travail suivante est relevée dans la chambre de détente de pression (15).

2. Procédé selon la revendication 1, caractérisé en ce que, dans le cas où l'on utilise, par exemple, huit cylindres travaillants (I-VIII), dans les chambres de transfert de pression (16) des trois premiers cylindres travaillants (I-III), 100 % de la pression de contrainte nécessaire sont introduits à partir de la source d'air comprimé (29), le troisième cylindre travaillant (III) exécutant la course de travail, la chambre de transfert de pression (16) du quatrième cylindre de travail (IV) étant tout d'abord reliée à la chambre de transfert de pression (16) du cylindre de pression travaillant (V) suivant, par la conduite de transfert de pression (28), sous la commande de relais, 50 % de la pression de contrainte étant accumulés dans cette chambre après l'équilibrage des pressions, après quoi la conduite de transfert de pression (28) est reliée au cylindre travaillant suivant où, de nouveau, à l'équilibrage des pressions, 50 % de cette pression de contrainte y sont accumulés et, aussitôt, et jusque pendant la marche, environ 80 % du fluide de pression sont accumulés et réutilisables.

3. Procédé selon la revendication 1 ou 2, caractérisé en ce que le volume de pression qui reste en résidu dans la chambre de transfert de pression (16) après l'équilibrage des pressions est transféré dans les récipients suivants au moyen d'un compresseur de recirculation (30′) qui alimente un cylindre de commande (8).

4. Procédé selon la revendication 1 ou 2, caractérisé en ce que la pluralité de cylindres travaillants connectés en série est utilisée plusieurs fois en parallèle pour garantir la continuité de l'entraînement du vilebrequin.

5. Dispositif pour la mise en oeuvre du procédé selon les revendications 1 à 4, pour l'actionnement d'un moteur pneumatique avec utilisation d'un système d'actionnement, qui comprend une pluralité de cylindres travaillants connectés en série, dont chacun présente une chambre de détente de pression fermée (15) qui renferme, pendant tout le temps de travail, une quantité d'air comprimé constante, dont la pression de contrainte développée avant la course de travail repousse le plateau de piston coulissant (2), après la course de travail, en se détendant en fonction de sa valeur de pression de contrainte initialement relevée, sur la longueur de course de la détente nécessaire avec Production de travail et, dans chaque cylindre travaillant, est agencée une chambre de transfert de pression (16) qui, d'une part, est reliée à une conduite de pression et d'injection (27) raccordée à une source d'air comprimé (29) et reliée, à travers de soupapes relais commandées, à la chambre de transfert de pression (16) de tous les autres cylindres de pression travaillants et qui, d'autre part, est reliée à une conduite de transfert de pression (28) qui relie entre elles les chambres de transfert de pression (16) de tous les cylindres de pression travaillants, à travers des soupapes relais commandées, cependant que
des compresseurs de transfert (32) sont agencés dans la conduite de transfert de pression (28),
une source d'air comprimé (29) reliée à la conduite de pression et d'injection (27) est reliée à un compresseur (30) par lequel elle peut être alimentée en pression, et
dans chaque cylindre, sont disposés des petits compresseurs (30′), agissant sur des cylindres de commande (8) et qui servent à vider totalement la chambre de transfert de pression (16)
et chaque cylindre travaillant (1) comprend, comme piston travaillant, un plateau de piston coulissant (2) qui est adjacent à la chambre de détente de pression (14), qui peut être verrouillé, au moyen d'un verrouillage (3) appartenant à une serrure de verrouillage (6), par rapport à la tige de piston (5) enfilée dans un guide (4), et à une certaine distance au-dessous du plateau de piston coulissant (2) est agencé un plateau de piston coulissant (9) qui limite la chambre de transfert de pression (16) et au-dessous de ce dernier, est agencé un plateau de piston coulissant (11) muni de soupapes commandées (c), la chambre de transfert de pression (16) étant fermée vers le bas par une plaque de fond de plateau de piston (12) qui peut être verrouillée.

6. Dispositif selon la revendication 5, caractérisé en ce que le guide (4) de tige de piston (5) qui est relié rigidement au plateau de piston coulissant (2) peut être verrouillé ou déverrouillé par rapport au corps du cylindre (1) au moyen d'un verrouillage (3′).

7. Dispositif selon une des revendications 5 et 6, caractérisé en ce que, dans la paroi de chaque cylindre (1), sont prévues une tubulure d'amenée de pression (13) qui débouche dans la chambre de détente de pression (15) et une tubulure d'amenée de la pression (14) qui débouche dans la chambre de transfert de pression (16) de ce cylindre, qui sont toutes deux reliées à une conduite de pression et d'injection (27) qui est en liaison avec la source d'air comprimé (29) et, dans la paroi latérale de chaque cylindre (1), est agencée une tubulure de liaison (17) qui relie à l'atmosphère la chambre située entre le plateau de piston coulissant (2) et le plateau de piston coulissant supérieur (9A), cette tubulure étant agencée dans la région inférieure de cette chambre.

8. Dispositif selon une des revendications 5 à 7, caractérisé en ce qu'il est prévu une conduite de transfert de pression (28) munie de soupapes relais commandées, qui relie entre elles les chambres de transfert de pression (16) de tous les cylindres travaillants, et par l'intermédiaire de laquelle le fluide travaillant qui se détend en sortant de la chambre de transfert de pression (16) est accumulé dans les chambres de transfert de pression (16) des cylindres travaillants suivants, et, en outre, lors de la remontée de la pression de contrainte pneumatique, le fluide de pression accumulé est introduit dans la chambre de transfert de pression (16), en partie par circulation de pression sans énergie et en partie à l'aide de compresseurs de recirculation (32).

9. Dispositif selon une des revendications 5 à 8, caractérisé en ce que le plateau de pistons coulissants (9) est subdivisé en deux plateaux de piston coulissant (9A et 9B) et le plateau de piston coulissant supérieur (9A) est relié au corps de cylindre (50) du cylindre de commande (8) qui peut être alimenté en fluide de pression à partir d'un accumulateur de pression, tandis que le plateau de piston coulissant inférieur (9B) est relié à la tige de piston (52) d'un piston (51) de ce cylindre de commande (8), qui peut être alimenté sur les deux faces et peut se déplacer en mouvement ascendant et descendant.

10. Dispositif selon une des revendications 5 à 9 précédentes, caractérisé en ce que le plateau de piston coulissant (11) est relié rigidement à des supports de poussée (7) s'étendant vers le haut et vers le bas, dont les parties qui s'étendent vers-le haut traversent les plateaux de pistons coulissants (9A et 9B) en y coulissant à joint étanche, et dont les parties qui s'étendent vers le bas traversant la plaque de fond de plateau coulissant (12), en y coulissant à joint étanche.
